# EUROPÄISCHE PATENTSCHRIFT

(11) **EP 0 097 638 B1**
(45) Veröffentlichungstag und Bekanntmachung des Hinweises auf die Patenterteilung: **10.12.1986**
(21) Anmeldenummer: 83890089.2
(22) Anmeldetag: 26.05.1983
(51) Int. Cl.: A44C 5/00, A41F 9/00

(54) **Riemen**
Strap
Lanière

(30) Priorität: 17.06.1982 AT 2346/82
(43) Veröffentlichungstag der Anmeldung: 04.01.1984
(73) Patentinhaber: Hermann Hirsch Leder- und Kunststoffwarenfabrik, A-9021 Klagenfurt (Kärnten) (AT)
(72) Erfinder: Hirsch, Hermann, D-9021 Klagenfurt (DE)
(74) Vertreter: Beer, Otto

## Beschreibung

Die Erfindung betrifft einen Riemen aus Obermaterial und Futter, insbesondere Oberleder und Futterleder, die miteinander über eine elastische Schicht verbunden sind.

Ein zweilagiger Riemen, bei dem die beiden Lagen über einen im Querschnitt im wesentlichen I-förmigen Träger miteinander verbunden sind, ist aus der AT-PS 364 557 bekannt.

Ein Problem bei Riemen ist der zuverlässige Schutz der Längsränder desselben, da diese insbesondere im Bereich der Schnallen und bei Verwendung des Riemens als Uhrband auch im Bereich der Schlaufen, über die der Riemen an einer Uhr befestigt ist, besonders starken Beanspruchungen unterliegen. Darüber hinaus sollen Oberleder und Futterleder im Bereich der Längsränder des Riemens möglichst feuchtigkeitsdicht miteinander verbunden sein, um die Aufnahme von Feuchtigkeit durch den Riemenwerkstoff, die bevorzugt über die Faserseite des Leders erfolgt, zu verhindern.

Der Erfindung liegt die Aufgabe zugrunde, einen Riemen der eingangs genannten Gattung anzugeben, der nicht nur einfach herzustellen ist, sondern auch einen zuverlässigen Schutz der Längsränder besitzt.

Erfindungsgemäss zeichnet sich der Riemen dadurch aus, dass das Obermaterial und/oder das Futter an den Längsrändern des Riemens nach unten bzw. nach oben abgebogen sind, dass die Verbindungsschicht im Bereich der Längsränder bis an die Aussenfläche des Obermaterials und des Futters reicht und dass sich die Verbindungsschicht von der Unterseite, z. B. der Faserseite bei Leder, her in das Obermaterial und das Futter erstreckt.

Aufgrund der erfindungsgemässen Ausbildung werden die äussersten Kanten der Längsränder vom seitlichen Rand der Verbindungschicht gebildet, so dass der Riemen im Bereich der Längsränder sehr widerstandsfähig ist. Dadurch, dass sich die Verbindungsschicht von der Faserseite her in das Oberleder und das Futterleder erstreckt, ist darüber hinaus nicht nur eine zuverlässige Fixierung der Längskanten von Oberleder und Futterleder gewährleistet, sondern diese Längskanten sind auch gegen Feuchtigkeitseintritt versiegelt.

Weitere Einzelheiten und Merkmale der Erfindung ergeben sich aus den Unteransprüchen sowie der nachstehenden Beschreibung der in den Zeichnungen dargestellten bevorzugten Ausführungsbeispiele. Es zeigt:
Figur 1 einen als Uhrband ausgebildeten Riemen,
Figur 2 einen Schnitt längs der Linie 11-11 in Figur1,
Figur 3 einen Schnitt längs der Linie 111-111 in Figur 1 und
Figur 4 und 5 andere Querschnittsformen und die
Figuren 6 bis 8 verschiedene Möglichkeiten der Schlaufenbildung beim erfindsgemässen Riemen.

Der in Figur 1 gezeigte, als zweiteiliges Uhrband ausgebildete Riemen besteht in beiden Bandteilen jeweils aus Oberleder 1 und Futterleder 2. Oberleder 1 und Futterleder 2 sind miteinander über eine elastische Verbindungsschicht 3 verbunden.

Wie aus Figur 3 ersichtlich, sind die längslaufenden Kanten 4 des Oberleders 1 im Bereich der Längsränder 5 des Riemens nach unten und die Längskanten 6 des Futterleders 2 nach oben abgebogen. Die Längskanten 4 und 6 berühren einander nicht, sondern enden im Abstand voneinander, wobei der Abstand zwischen den Längskanten 4 und 6 von der Verbindungsschicht 3 ausgefüllt ist. Es werden also die äussersten Kanten 7 der Längsränder 5 des erfindungsgemässen Riemens von der Verbindungsschicht 3 gebildet.

Der Werkstoff der Verbindungsschicht 3 dringt dabei von der Faserseite her sowohl in das Oberleder 1 als auch in das Futterleder 2 ein, so dass Oberleder 1 und Futterleder 2 insbesondere im Bereich der Längsränder 5 von ihrer Innenseite (Faserseite) her imprägniert sind.

Bei der Ausführungsform gemäss Figur 3 und der Ausführungsform gemäss Figur 4, in welcher der Riemen durch im Bereich des Oberleders 1 vorgesehene längslaufende Nuten quer profiliert ist, übergreifen die Kanten 4 bzw. 6 jeweils etwa ein Drittel der Gesamtbreite der Längsränder 5.

Im Zusammenhang mit Figur 4 ist noch darauf hinzuweisen, dass die Profilierung des Riemens erreicht wird, ohne dass das Oberleder 1 besonders bearbeitet werden muss bzw. verschiedene Dicken aufzuweisen braucht.

Eine ähnliche Ausbildung, wie sie für die Längsränder 5 beschrieben wurde, ist auch im Bereich des spitzen bzw. angerundeten Endes 8 des Riemens und im Bereich der Schlaufen 9 möglich. Wie insbesondere Figur 2 zeigt, umgreifen das Oberleder 1 und das Futterleder 2 die Schlaufe 9 nur teilweise, wobei der zwischen ihnen verbleibende Freiraum vom Kunststoff 3 ausgefüllt ist.

In Figur 5 ist ein Querschnitt durch einen Riemen gezeigt, bei welchem sich das Oberleder nicht bis in die Längsseitenränder 5 erstreckt, sondern vorher endet. Das Futterleder 2 besitzt hingegen in den Bereich der Längsränder 5 hinauf abgebogene Kanten 6.

Neben der in Figur 1 gezeigten Möglichkeit für die Ausbildung der Schlaufe bzw. Öse 9 können zur Befestigung der erfindungsgemässen Riemen auch andere Schlaufenausbildungen bzw. Haken vorgesehen sind. Verschiedene Möglichkeiten hiefür sind in den Figuren 6 bis 8 gezeigt.

So zeigt Figur 6 ein Einhakband, bei dem der vom Oberleder 1 verkleidete Haken 10 aus der Oberleder 1 und Futterleder 2 miteinander verbindenden Schicht 3 gebildet ist. Der Haken 10 kann Rastmittel zum Schliessen aufweisen.

Die Figuren 7 und 7a zeigen eine Klebeschlaufe, wobei der über das Riemenende vorstehende Abschnitt 11 des Oberleders 1, wie in Figur 7a ersichtlich, durch Klebung an der Riemenunterseite befestigt werden kann, so dass sich eine Schlaufe bildet.

Figur 8 zeigt ebenfalls eine schlaufenartige Ausbildung, wobei die Schlaufe durch eine eingelegte Blattfeder elastisch ausgebildet ist, so dass die Schlaufe nicht mehr durch Kleben fixiert werden muss. Die Blattfeder, die beispielsweise im wesentlichen U-förmig ausgebildet sein kann, kann gleich bei der Erzeugung des erfindungsgemässen Riemens mit eingebaut werden.

Gemäss einer weiteren Ausführungsform kann das Oberleder 1 und das Futterleder 2 aus einem einzigen Zuschnitt bestehen, der im Bereich der zu bildenden Schlaufe abgebogen ist. In diesem Fall ergibt sich im Schlaufenbereich eine Ausbildung, die Figur 2 ähnlich ist, wobei jedoch das Oberleder 1 einstückig in das Futterleder 2 übergeht.

Ein Vorteil des erfindungsgemässen Riemens besteht darin, dass man auch mit Lederzuschnitten für das Oberleder und das Futterleder, die überall die gleiche Stärke besitzen, beispielsweise keilförmige Riemen, d. h. Riemen, die von einem zum anderen Ende hin dünner werden, einfach dadurch herstellen kann, dass man die Verbindungsschicht entsprechend keilförmig ausbildet. Darüber hinaus lassen sich bei Verwendung entsprechender Formen auch bei Verwendung von Oberlederzuschnitten, die überall gleich stark sind, beliebige Oberflächenstrukturen erzeugen. Das mühsame und zeitaufwendige Zurichten (Verdünnen und Anschärfen) des Leders entfällt dann.

Gemäss einer nicht gezeigten Ausführungsform können die Längsränder von Oberleder 1 und/oder Futterleder 2 ausgeschärft sein. Die so erhaltenen, ganz dünnen Längskanten 4 bzw. 6 von Oberleder 1 und Futterleder 2 lassen zwischen sich im fertigen Riemen nur einen ganz geringen Abstand frei. Dieser Abstand kann im Bereich von einem bis wenigen Zehntel-Millimetern liegen. Bei dieser Ausführungsform ist die Verbindungsschicht 3 im Bereich der Längsränder 5 fast nicht mehr sichtbar.

Die Erfindung ist nicht auf Riemen aus Leder beschränkt, so können das Obermaterial und/ oder das Futter auch aus einem anderen Werkstoff, in den von seiner Unterseite her der Werkstoff der Verbindungsschicht eindringen kann, bestehen

## Patentansprüche

1. Riemen aus Obermaterial und Futter, insbesondere Oberleder (1) und Futterleder (2), die miteinander über eine elastische Schicht (3) verbunden sind, dadurch gekennzeichnet, dass das Obermaterial (1) und/oder das Futter (2) an den Längsrändern (5) des Riemens nach unten bzw. nach oben abgebogen sind, dass die Verbindungsschicht (3) im Bereich der Längsränder (5) bis an die Aussenfläche des Obermaterials (1) und des Futters (2) reicht und dass sich die Verbindungsschicht (3) von der Unterseite, z. B. der Faserseite bei Leder, her in das Obermaterial (1) und das Futter (2) erstreckt.

2. Riemen nach Anspruch 1, dadurch gekennzeichnet, dass das Obermaterial (1) und/oder das Futter (2) mindestens etwa ein Drittel der Breite der Seitenränder (5) übergreifen (Figur 3 und 4).

3. Riemen nach Anspruch 1 oder 2, dadurch gekennzeichnet, das das Obermaterial (1) und Futter (2) durchgehend etwa die gleiche Stärke aufweisen und dass die zwischen Obermaterial (1) und Futter (2) angeordnete Verbindungsschicht (3) in Längs- und/oder Querrichtung des Riemens gesehen unterschiedliche Dicken aufweist.

4. Riemen nach Anspruch 3, dadurch gekennzeichnet, dass insbesondere bei Bestimmung als Uhrband die Stärke der Verbindungsschicht (3) von einem Ende des Riemens, z. B. vom an der Uhr zu befestigenden Ende des Riemens weg, kontinuierlich abnimmt.

5. Riemen nach einem der Ansprüche 1 bis 4, dadurch gekennzeichnet, dass die im Bereich der Längsränder (5) des Riemens liegenden Längskanten (4 bzw. 6) des Obermaterials (1) und/oder des Futters (2) ausgeschärft sind.

## Claims

1. Strap consisting of top material and lining, in particular top leather (1) and lining leather (2), which are bonded to one another by way of an elastic layer (3), characterised in that the top material (1) and/or the lining (2) are/is curved downwardly and upwardly, respectively, at the longitudinal edges (5) of the strap, the bonding layer (3) reaches as far as the outer surface of the top material (1) and of the lining (2) in the region of the longitudinal edges (5), and the bonding layer (3) extends from the underside, for example the fibrous side in the case of leather, into the top material (1) and the lining (2).

2. Strap according to claim 1, characterised in that the top material (1) and/orthe lining (2) overlap at least about one third of the width of the lateral edges (5) (Figures 3 and 4).

3. Strap according to claim 1 or 2, characterised in that the top material (1) and the lining (2) have approximately the same thickness throughout and the bonding layer (3) arranged between the top material (1) and the lining (2) has different thicknesses when seen in the longitudinal and/or transverse direction of the strap.

4. Strap according to claim 3, characterised in that in particular when intended as a watch strap the thickness of the bonding layer (3) decreases continuously from one end of the strap, for example away from that end of the strap which is to be attached to the watch.

5. Strap according to any one of claims 1 to 4, characterised in that the longitudinal edges (4 and 6, respectively) of the top material (1) and/or the lining (2) are scarfed in the region of the longitudinal edges (5) of the strap.

## Revendications

1. Courroie constituée par un matériau de dessus et une doublure, en particulier un cuir de dessus (1) et un cuir de doublure (2) qui sont mutuellement raccordés par une couche élastique (3), caractérisée par le fait que le matériau de dessus (1) et/ou la doublure (2) sont recourbés vers le bas ou vers le haut le long des bords longitudinaux (5) de la courroie, que la couche de raccordement (3) dans la zone des bords longitudinaux (5) se prolonge jusqu'à la surface externe du matériau de dessus (1) et de la doublure (2), et que la couche de raccordement (3), à partir de la face inférieure, par exemple du côté fibres dans le cuir, s'étend dans le matériau de dessus (1) et la doublure (2).

2. Courroie selon la revendication 1, caractérisée par le fait que le matériau de dessus (1) et/ou la doublure (2) recouvrent au moins environ un tiers de la largeur des bords latéraux (5) (figures 3 et 4).

3. Courroie selon la revendication 1 ou 2, caractérisée par le fait que le matériau de dessus (1) et la doublure (2) présentent de bout en bout sensiblement la même épaisseur et que la couche de raccordement (3) interposée entre le matériau de dessus (1) et la doublure (2) présente différentes épaisseurs vues dans le sens longitudinal et/ou transversal de la courroie.

4. Courroie selon la revendication 3, caractérisée par le fait qu'en particulier en cas d'utilisation en tant que bracelet-montre, l'épaisseur de la couche de raccordement (3) diminue continuellement à partir d'une extrémité de la courroie, par exemple de l'extrémité de la courroie à fixer à la montre.

5. Courroie selon l'une des revendications 1 à 4, caractérisée par le fait que les arêtes longitudinales (4,6), situées dans la zone des bords longitudinaux (5) de la courroie, du matériau de dessus (1 ) et/ou de la doublure (2) sont affilées.
